# EUROPÄISCHE PATENTANMELDUNG

(11) **EP 1 050 357 A1**
(43) Veröffentlichungstag der Anmeldung: **08.11.2000**
(21) Anmeldenummer: 99810387.3
(22) Anmeldetag: 05.05.1999
(51) Int. Cl.: B22D 19/04, F01D 9/06

(54) **Dichte Verbindung von Turbinenteilen**

(71) Anmelder: Asea Brown Boveri AG, 5401 Baden (CH)
(72) Erfinder: Balbach, Werner M., 5303 Würenlingen (CH); Hochstrasser, Roger, 5000 Aarau (CH); Konezciny, Stephan, 5430 Wettingen (CH)
(74) Vertreter: Klein, Ernest

(57) **Zusammenfassung**

Ein erstes gegossenes Turbinenteil (1) und ein zweites metallenes Turbinenteil (3) sind durch Eingiessen miteinander verbunden. Das zweite Teil (3) weist eine Endpartie auf, die im ersten Turbinenteil eingegossen ist und eine verwinkelte Kontur (6) auf. Die Fläche der verwinkelten Kontur (6) der eingegossenen Endpartie ist ein Mehrfaches von der Fläche einer Endpartie mit ebenen Endflächen ohne Verwinkelungen. Eine bevorzugte verwinkelte Kontur (6) besitzt die Form eines Tannenbaums. Diese Form gewährleistet eine kraft- und formschlüssige sowie auch eine dampf- und gasdichte Verbindung zwischen den beiden Turbinenteilen (1, 3).

## Beschreibung

### Technisches Gebiet

Die Erfindung betrifft eine dampf- und gasdichte Verbindung von Turbinenteilen, wobei die Turbinenteile aus verschiedenartigen Metallen bestehen, die schwer miteinander verschweissbar sind. Es handelt sich insbesondere um eine dichte Verbindung eines Stahlteils mit einem Sphärogussteil.

### Stand der Technik

Für Grossgussteile von Turbinen wie zum Beispiel Gehäuseteile wird heute vermehrt Sphäroguss mit dem Ziel verwendet, die Giesskosten möglichst tief zu halten. Oft sollen diese Sphärogussteile mit Stahlteilen, wie Anschlussrohre, Ventilgehäuse und dergleichen, gas- und dampfdicht verbunden werden. Da diese Materialien schwer verschweissbar sind, werden solche Verbindungen zum Beispiel mittels Flanschen kraft- und formschlüssig realisiert. Die Flansche werden dabei entsprechend den Kräften, die auf die verbundenen Teile wirken, und den Ausdehnungsverhältnissen berechnet, sodass die Kraftübertragung und Dichtheit gewährleistet sind. Sie beinhalten jedoch relaxierende Verbindungselemente, sodass diese Verbindungen regelmässig auf ihre Dichtheit kontrolliert und gewartet werden müssen.
Verbindungen von Sphäroguss mit Stahl mittels Schweissen sind trotz des hohen Kohlenstoffgehalts im Sphäroguss möglich wie zum Beispiel durch Glühen oder Schmelzschweissen mit Hilfe von Zusatzmaterialien. Letzteres ist zum Beispiel aus US 4, 426, 426 und EP 0 261 570 bekannt. Beide Methoden, das Glühen sowie das Schmelzschweissen sind jedoch sehr arbeits- und kostenaufwendig.

Eine weitere bekannte Verbindungsmethode ist das Eingiessen von Stahlrohren in Sphärogussteile wie es in der EP 0 261 570 erwähnt ist. Mittels Unebenheiten im Stahlteil wird versucht eine metallurgische Verbindung zwischen den beiden Materialien herzustellen. Es entstehen jedoch aufgrund von spröden Randzonen am Stahlteil oft Risse, welche eine metallurgisch dichte Verbindung verunmöglichen.

### Darstellung der Erfindung

Es ist die Aufgabe der Erfindung, eine gas- und dampfdichte Verbindung zwischen schwer schweissbaren, metallischen Werkstoffen zu schaffen. Die Erfindung soll insbesondere relaxierende Verbindungselemente vermeiden und den Arbeits- und Kostenaufwand für deren Herstellung im Vergleich zum genannten Stand der Technik reduzieren.

Die Aufgabe wird gemäss Anspruch 1 durch eine Verbindung zwischen einem ersten, gegossenen Turbinenteil und einem zweiten, metallenen Turbinenteil gelöst, wobei das zweite Turbinenteil eine höhere Schmelztemperatur als das gegossene Teil besitzt und eine Endpartie des zweiten Teils, die dem ersten Teil zugewandt ist, im zweiten Teil eingegossen ist.
Das zweite Turbinenteil weist insbesondere an der Endpartie, die im ersten Turbinenteil eingegossen ist, eine verwinkelte Kontur auf. Die Fläche dieser verwinkelten Kontur ist ein Mehrfaches von der Fläche einer Endpartie eines eingegossenen Turbinenteils, die keine verwinkelte Kontur und stattdessen ebene Flächen aufweist.

Durch das Eingiessen der verwinkelten Endpartie des zweiten Turbinenteils wird eine mechanische, kraft- und formschlüssige Verbindung realisiert. Durch die Verwinkelung besitzt die Endpartie eine stark vergrösserte Fläche, die an das gegossene Turbinenteil angrenzt. Die Fläche ist insbesondere ein Mehrfaches der Fläche einer Endpartie, die keine Kontur und nur ebene Flächen aufweist, wie es zum Beispiel beim Eingiessen eines geraden Rohrendes der Fall ist. Die Verwinkelung gewährleistet einerseits eine mechanische Verbindung durch Verankerung des zweiten Teils im ersten Teil. Anderseits wird aufgrund der stark vergrösserten Grenzfläche zwischen den beiden Teilen sowie auch der Verwinkelung eine Dichtung erwirkt.

In einer Ausführung der Erfindung ist beispielsweise das gegossene Turbinenteil ein Gehäuseteil und das zweite metallene Turbinenteil ein Anschlussrohr. Die Endpartie des Anschlussrohres, die im ersten, gegossenen Turbinenteil eingegossen ist, weist insbesondere im Schnitt eine Tannenbaumform auf mit mehreren Stufen oder "Ästen". Die Tannenbaumform zeichnet sich im Verhältnis zu seinem Volumen durch seine grosse Fläche aus, wobei diese starke Verwinkelungen bis 180° und mehr besitzt.
Das Gehäuseteil ist beispielsweise aus Sphäroguss, das zweite Turbinenteil aus geschmiedetem oder gegossenem Stahl, wobei die Tannenbaum-förmige Endpartie des zweiten Turbinenteils zum Beispiel durch Drehen oder Fräsen hergestellt ist. Das zweite Turbinenteil besitzt eine Schmelztemperatur, die höher ist als jene des Sphärogussteils, sodass es nicht zu einem vollständigen Aufschmelzen des Tannenbaums kommt. Zur Herstellung der Verbindung der beiden Teile, wird das zweite Turbinenteil in den Formkasten des Sphärogussteils eingebettet, wonach das erste Teil gegossen wird und die Tannenbaumform des zweiten Teils umschlossen wird.
Die eingegossene Tannenbaumform bewirkt eine starke mechanische, sowohl formschlüssige als auch kraftschlüssige Verbindung der beiden Teile sowie zugleich eine dichte Verbindung. Die Kraftübertragung sowie die Dichtung ist durch die mehreren Stufen oder "Äste" des Tannenbaums gewährleistet.

Die starke Verwinkelung der Tannenbaumform bewirkt eine Unterbindung von Leckagen von Dampf und Gas, indem die mehreren Stufen der Tannenbaumform eine Mehrfachdichtung ermöglichen. Entsteht an der einen Stufe des Tannenbaums eine Leckage, ist eine Dichtung noch immer an einer der anderen Stufen möglich.
Die erfindungsgemässe Wirkung der mechanischen Verbindung und Dichtung ist dadurch bedingt, dass die Werkstoffe der beiden Teile in ihrem Ausdehnungsverhalten ähnlich sind, sodass bei Temperaturveränderungen keine Spalten zwischen den beiden Teilen und Undichtheiten entstehen.

Die Tannenbaum-förmige Grenzfläche hat ferner den Vorteil, dass ein gutes Abgiessen möglich ist und dabei keine örtlichen Spannungen entstehen, die zu Rissen und Undichtheiten führen könnten.

Die Tannenbaumform erweist sich auch bezüglich Giessschrumpf als vorteilhaft. Diese Form besitzt an ihrer Oberfläche allgemein nur wenige Kerben, welche durch das teilweise Aufschmelzen ausgeglättet werden und so noch weiter vermindert werden. Dadurch entstehen im eingegossenen Bereich keine besonderen Spannungsüberhöhungen.

Die Erfindung ist bei der Verbindung von Sphäroguss und Stahl anwendbar, lässt sich aber auch zur Verbindung von gegossenen sowie geschmiedeten Teilen verschiedener weiterer Metalle verwenden. Sie ist weiter nicht nur bei runden, ringförmigen Verbindungsstücken wie Rohren sondern auch bei Stücken beliebiger Geometrie anwendbar.

### Kurze Beschreibung der Zeichnungen

Es zeigen:
Figur 1 einen Schnitt durch einen Teil eines Dampfturbinengehäuses mit einem Anschlussrohr zu einem Ventilgehäuse,
Figur 2 eine Ansicht eines Schnittes des Anschlussrohres mit der erfindungsgemässen Endpartie.

### Weg der Ausführung der Erfindung

Die erfindungsgemässe dichte Verbindung von zwei Turbinenteilen ist anhand dem in Figur 1 gezeigten Ausschnitt einer Turbine erläutert. Es ist ein Teil eines Gehäuses 1 einer Turbine mit einer Anschlusspartie 2. Das Turbinengehäuse besteht aus einem Sphäroguss, der nur schwer schweissbar ist. Das Turbinengehäuse 1 ist mittels einem Anschlusselement 3 mit einem Ventilgehäuse 4 verbunden, welche beide aus einem Stahlguss bestehen und an der Naht 5 miteinander verschweisst sind.
Das Anschlusselement 2 weist gemäss der bevorzugten Ausführung der Erfindung an seinem dem Turbinengehäuse 1 zugewandten Ende eine verwinkelte Kontur in einer Tannenbaumform 6 auf. Die Fläche dieser Kontur 6 ist ein Mehrfaches der Fläche einer eingegossenen Endpartie mit geraden Endflächen.
Eine solche verwinkelte Form wird beispielsweise in das Stahlgussteil gefräst oder gedreht.
Bei der Herstellung der Verbindung wird die Endpartie des Anschlussrohres 2 mit der Kontur 6 in den Formkasten des Turbinengehäuseteils 1 eingebettet. Der Sphäroguss umschliesst beim Giessen dieses Teils die gesamte Kontur 6.

Figur 2 zeigt das Anschlussrohr 3 mit der Kontur 6 im Detail. Sie weist mehrere Stufen 7 auf und endet in einer Spitze 8. An der langen, verwinkelten Fläche dieser Tannenbaumform werden Leckagen von Dampf und Gas unterbunden. Sollte eine Leckage an einer der Stufen 7 entstehen, ist eine Dichtung an einer der anderen Stufen 7 ermöglicht. Kräfte werden hier ohne örtliche Spannungen gut übertragen.
Zur Optimierung des Abgiessens um die Tannenbaumform, sind im oberen Teil der Kontur 6, nahe dem Ende des Gussteils 1 Radiallöcher 9 angebracht, sodass die Metallschmelze dort von der Innen- zur Aussenseite des Anschlussrohres und umgekehrt fliessen kann.

Ausser der Tannenbaumform sind auch weitere Formen ausführbar wie zum Beispiel T-Formen und Kammformen. Alle diese Formen können auch durchbrochen ausgeführt werden, indem senkrechte oder horizontale Bohrungen angebracht werden. Diese werden zum Beispiel im Tannenbaumfuss, den einzelnen "Ästen" oder Stegen der Tannenbaumform oder im Steg einer T-Form. Ähnlich den Radiallöchern erbringen solche Bohrungen den Vorteil einer weiter vergrösserten Oberfläche und somit einer Verfestigung der Verbindung sowie auch ein erleichtertes Fliessen des Gussmaterials.

Die Erfindung ist auch zur Verbindung weiterer Turbinenteile anwendbar wie zum Beispiel zur Verbindung ganzer Turbinengehäuse oder Gehäusepartien, welche bezüglich höherer Festigkeit und/oder Temperaturbeständigkeit besondere Anforderungen stellen.

### Bezugszeichenliste

- 1: Turbinengehäuse
- 2: Rohranschlusspartie des Turbinengehäuses
- 3: Anschlusselement, Anschlussrohr
- 4: Ventilgehäuse
- 5: Schweissnaht
- 6: Endpartie des Anschlussrohres in Tannenbaumform, im ersten Turbinenteil eingegossen
- 7: einzelne Stufen der Tannenbaumform
- 8: Spitze der Tannenbaumform
- 9: Radiallöcher

## Patentansprüche

1. Verbindung zwischen einem ersten gegossenen Turbinenteil (1) und einem zweiten metallenen Turbinenteil (3), dessen Schmelztemperatur höher ist als die des ersten gegossenen Turbinenteils (1), wobei eine Endpartie des zweiten Turbinenteils (3), die dem ersten Turbinenteil (1) zugewandt ist, im ersten Turbinenteil (1) eingegossen ist,
dadurch gekennzeichnet, dass
das zweite Turbinenteil (3) an seiner Endpartie, die im ersten Turbinenteil (1) eingegossen ist, eine verwinkelte Kontur (6) aufweist, deren Fläche ein Mehrfaches ist von der Fläche einer eingegossenen Endpartie eines zweiten Turbinenteils (3) ohne verwinkelte Kontur und mit ebenen Flächen.

2. Verbindung nach Anspruch 1,
dadurch gekennzeichnet, dass
die verwinkelte Kontur (6) im Schnitt die Form eines Tannenbaums (6), eines Kammes oder eines T aufweist.

3. Verbindung nach Anspruch 1 oder 2,
dadurch gekennzeichnet, dass
die Tannenbaumform, Kammform oder T-Form durch Bohrungen durchbrochen ist.

4. Verbindung nach einem der Ansprüche 1 bis 3,
dadurch gekennzeichnet, dass
das zweite Turbinenteil (3) mehrere Radiallöcher (9) aufweist, durch die eine Metallschmelze in beiden Richtungen fliessen kann.

5. Verbindung nach einem der Ansprüche 1 bis 4
dadurch gekennzeichnet, dass
das erste Turbinenteil (1) aus Sphäroguss und das zweite Turbinenteil (3) aus Stahl besteht.
